# EUROPÄISCHE PATENTSCHRIFT

(11) **EP 1 490 012 B1**
(45) Veröffentlichungstag und Bekanntmachung des Hinweises auf die Patenterteilung: **23.02.2011**
(21) Anmeldenummer: 03712085.4
(22) Anmeldetag: 24.03.2003
(51) Int. Cl.: A61J 17/00

(54) **SAUGER**
PACIFIER
TETINE

(30) Priorität: 22.03.2002 DE 10212847; 21.06.2002 DE 10227787
(43) Veröffentlichungstag der Anmeldung: 29.12.2004
(73) Patentinhaber: Novatex GmbH, 30982 Pattensen (DE)
(72) Erfinder: STRUCKMEIER, Hans, 30982 Pattensen (DE); STRUCKMEIER, Armin, 30982 Pattensen (DE); HINZ, Rolf, 44623 Herne (DE); BROCKHAUS, Rolf, 44229 Dortmund (DE)
(74) Vertreter: Held, Stephan
(86) Internationale Anmeldenummer: PCT/EP2003/003061
(87) Internationale Veröffentlichungsnummer: WO 2003/079960

(56) Entgegenhaltungen:
- WO-A-98/02132
- DE-U- 20 100 392
- FR-A- 1 463 140

## Beschreibung

Die Erfindung betrifft einen Sauger, insbesondere einen Beruhigungssauger, für Babys oder Kleinkinder.

Beruhigungssauger für Babys oder Kleinkinder sind auf dem Markt in zahlreichen verschiedenen Ausführungsformen und Größen erhältlich. Derartige Sauger weisen im allgemeinen einen Saugkörper, ein Verbindungsteil bzw. einen Schaft sowie ein mit dem Schaft mittelbar oder unmittelbar verbundenes Lippenschild bzw. eine Mundplatte auf. Der Saugkörper und der Schaft bestehen dabei im allgemeinen aus Elastomeren oder aus Gummi. Der Saugkörper sowie der Schaft weisen für gewöhnlich einen inneren Hohlraum auf, der mit Luft gefüllt ist, weswegen diese Teile im allgemeinen sehr voluminös sind.

Es hat sich herausgestellt, dass die Verwendung von Beruhigungssaugern des Standes der Technik sowohl zu Fehlstellungen der Zähne als auch zu Fehlbildungen im Kiefer führen kann. Wird dem Baby/Kleinkind jedoch kein Beruhigungssauger zur Verfügung gestellt, so führt dies häufig dazu, dass das Baby/Kleinkind am Daumen, am Finger oder an anderen Gegenständen lutscht, wodurch im allgemeinen noch gravierendere Zahnfehlstellungen, insbesondere frontal offene Bisse und seitliche Bisse, hervorgerufen werden.

Aus der DE 200 22 126 U1 ist ein Sauger bekannt, der aus einem in den Mund einschiebbaren Saugkörper sowie einem Schild besteht, welche einstückig miteinander hergestellt sind. Das Saugteil weist die Form eines Löffels auf, wobei an der bei der Verwendung zum Mund gerichteten Seite des Saugkörpers ein Wulst angeformt ist.

Die WO 98/02132 offenbart einen Beruhigungssauger mit einem Saugkörper, an dem ein Schaft vorgesehen ist, mit dem der Saugkörper an einem Schild befestigt ist. Der blasenförmige Saugkörper ist mit einer konkaven, abgerundeten Ausnehmung versehen, die an die Form der Zungenspitze eines Kleinkindes angepaßt ist und zur Aufnahme der Zungenspitze dient. Nachteilig an diesem Beruhigungssauger ist, dass die Zunge durch die Ausnehmung am Saugkörper dorsal nach hinten in die Mundhöhle, abgedrängt wird, also in eine Lage gezwungen wird, welche der physiologischen Zungenlage beim Saugen oder Nuckeln widerspricht, in der die Zunge nach vorne oben plaziert ist Ein Beruhigen des Kleinkindes ist mit diesem Beruhigungssauger kaum möglich, da das Kind weder Saugen noch Nuckeln kann.

Die FR-A-1 463 140 offenbart einen Sauger, der aus einem Schaft und einem Saugkörper gebildet ist. Der im Mund aufgenommene Saugkörper hat eine sich an den Schaft unmittelbar anschließende Verdickung, die in eine sich über die verbleibende Länge des Saugkörpers erstreckende Vertiefung übergeht, wobei der Übergang der Verdickung in die Vertiefung als Zungenstopp dient.

Aus der DE 201 00 392 U1 ist ein Sauger bekannt, welcher gleichfalls aus einem Schaft und einem Saugkörper gebildet ist. Bei diesem bekannten Sauger ist der hohle Saugkörper annähernd kugelförmig ausgebildet und weist an seiner Unterseite eine Vertiefung zur Aufnahme der Zunge auf.

Es ist die Aufgabe der Erfindung, einen Sauger, insbesondere einen Beruhigungssauger oder einen Trink- bzw. Flaschensauger, anzugeben, welcher unter kieferorthopädischen Gesichtspunkten günstig ist, wobei er gleichzeitig das Baby/Kleinkind zu einem gleichmäßigen Saugen anregen bzw. der Ruhigstellung dienen soll.

Erfindungsgemäß wird diese Aufgabe durch die Merkmalskombination des Anspruchs 1 gelöst. Der erfindungsgemäße Sauger weist insbesondere einen Saugkörper, einen Schaft bzw. ein Verbindungsteil auf, wobei der Saugkörper mit einer in Längsrichtung des Saugers verlaufenden Vertiefung versehen ist, wobei die Vertiefung, im Längsschnitt gesehen, zum vorderen freien Ende des Saugkörpers hin flach ausläuft.

Wenn der Sauger als Beruhigungssauger ausgebildet ist, weist er des weiteren ein mit dem Schaft mittelbar oder unmittelbar verbundenes lippenschild bzw. eine Mundplatte auf.

Das vordere freie Ende des Saugkörpers ist dasjenige Ende, das, in Längsrichtung des Saugers gesehen, am weitesten vom Schaft beabstandet ist. Mit anderen Worten stellt es dasjenige Ende dar, das beim Einschieben des Saugers in den Mund zuerst in die Mundhöhle gelangt. Anders als beim Stand der Technik nach der DE 200 22 126 U1 weist der Saugkörper somit nicht die Form eines Löffels auf, mit der in Fig. 2 dieser Druckschrift gezeigten starken Krümmung der Vertiefung im vorderen Bereich. Vielmehr ist die längliche Vertiefung im Saugkörper des erfindungsgemäßen Saugers schaufelförmig ausgebildet, d.h. mit einer stärkeren Einkerbung bzw. einer konvexen Krümmung im hinteren Bereich, die zum vorderen Ende hin flach oder nur leicht gekrümmt ausläuft. Es ist demzufolge auch kein Wulst im vorderen Bereich des Saugkörpers vorhanden.

Die Zunge des Babys oder Kleinkindes stößt somit beim Saugen bzw. Nuckeln nicht auf einen Widerstand und wird gebremst. Vielmehr kann sich die Zunge in Richtung ihrer physiologisch normalen Lage - auf Höhe hinter den oberen Frontzähnen - plazieren.

Aufgrund der eingebrachten Verformung (Vertiefung) wird beim Saugkörper ein geringeres Volumen erzielt, insbesondere eine geringere Dicke, als bei herkömmlichen Saugern, und zwar sowohl in der Hohlkörper- als auch in der hohlkörperfreien Version.

Des weiteren wird die Aufgabe durch die Merkmalskombination des unabhängigen Anspruchs 2 gelöst. Der erfindungsgemäße Sauger, der sowohl als Beruhigungs- als auch als Ernährungs- bzw. Flaschensauger ausgebildet sein kann, weist auch hier einen Saugkörper sowie einen Schaft auf, wobei der Saugkörper eine flache Unterseite umfasst, die sich im wesentlichen parallel zur Längsachse A des Saugers erstreckt. Der Saugkörper des erfindungsgemäßen Saugers erstreckt sich somit zumindest bezüglich seiner Unterseite flach, so dass auch hier die Zunge nicht auf einen Widerstand stößt. Da sich der Saugkörper im wesentlichen in Richtung der Longitudinalachse des Saugers erstreckt, liegt der Saugkörper über seine Länge hinweg kontinuierlich an der oberen Seite der Zunge an.

Gemäß einer bevorzugten Ausführungsform beträgt das Verhältnis der maximalen Höhe h des Saugkörpers zu seiner Länge I höchstens 0,7, vorzugsweise höchstens 0,6 und besonders bevorzugt höchstens 0,5. Unter "Höhe" ist im Zusammenhang mit der Erfindung die Summe derjenigen Abstände zu verstehen, die der höchstgelegene Punkt des Saugkörpers und der niedrigst gelegene Punkt des Saugkörpers zur longitudinalachse des Saugers aufweisen. Dabei sind die Bezeichnungen "oben" und "unten" auf diejenige Stellung des Saugers bezogen, die dieser einnimmt, wenn er in den Mund eines Babys oder Kleinkindes eingeschoben wird.

Der gemäß der bevorzugten Ausführungsform ausgebildete Sauger weist somit einen relativ flachen Saugkörper im Verhältnis zu dessen Längsausdehnung auf. Es befindet sich somit kein übermäßig "bauchiges" Element im Mund des Babys.

Durch die erfindungsgemäße Ausbildung des Saugers wird weiter der Vorteil erzielt, dass das Kleinkind selbst den Sauger automatisch in der richtigen Stellung in den Mundraum einführt. Würde es nämlich den Sauger umgekehrt, d.h. mit der Vertiefung nach oben zeigend in den Mundraum einführen, so würde der Saugkörper bedingt durch die Krümmung des Schaftes bzw. des Verbindungsteils nach unten auf die Zunge drücken, was das Kleinkind sofort als unangenehm empfände und die Stellung des Saugers entsprechend korrigierte.

Der Saugkörper und der Schaft des erfindungsgemäßen Saugers sind sowohl in Hohlkörperform als auch als Vollform vorzugsweise einstückig miteinander ausgebildet, d.h., sie sind aus dem selben Material hergestellt und gehen ohne Verbindungsnaht ineinander über. Die erfindungsgemäße Konstruktion des Beruhigungssaugers ermöglicht es, den Saugkörper sowie den Schaft sowohl mit als auch ohne inneren Hohlraum auszubilden.

Beim Einschieben des Saugers in die Mundhöhle des Babys oder Kleinkindes legt sich die Zunge automatisch in die Vertiefung und drückt den Saugkörper gegen das Gaumendach. Hierbei legt sich das Saugkörper, ob aus Vollmaterial oder als Hohlkörper ausgebildet, aufgrund der im Saugkörper vorhandenen Vertiefung paßgerecht an den Gaumen an.

Da somit gegebenenfalls auf den mit Luft gefüllten Hohlraum verzichtet werden kann, können Saugkörper und Schaft des erfindungsgemäßen Saugers mit geringerem Volumen, insbesondere geringerer Dicke, hergestellt werden als die meisten der heute auf dem Markt erhältlichen Sauger. Gemäß einer weiteren Ausführungsform können der Saugkörper und der Schaft in Zweikomponentenform hergestellt sein, d.h., dass sie aus verschiedenen Materialien hergestellt und miteinander verbunden sind.

Die erfindungsgemäße Ausbildung dieser Teile ist insbesondere deshalb empfehlenswert, weil dadurch Zahnfehlstellungen und/oder Kieferanomalien, wie beispielsweise der sogenannte "frontal offene Biss" verhindert oder reduziert werden können. Der Sauger wirkt nämlich, ebenso wie beispielsweise der in den Mund gesteckte Daumen, zwischen den Zahnreihen des Ober- und Unterkiefers als Fremdkörper. Wenn derartige Fremdkörper über längere Zeiträume Druck auf die Zähne ausüben, kann es zu Zahnstellungsveränderungen kommen. So reicht ein Dauerdruck von etwa 0,25 Newton pro cm² Wurzeloberfläche aus, um Frontzähne zu bewegen. In der Regel werden diese protrudiert (nach vorne bewegt), wobei der Drehpunkt im oberen Wurzeldrittel liegt. Besonders die oberen Frontzähne können zusätzlich intrudiert (in den Kiefer hinein bewegt) werden.

Je nach Ausmaß der Bewegung kann auch der Kieferknochen deformiert werden. Hierdurch entsteht der bereits vorstehend beschriebene offene Biß. Da die Wurzeloberfläche der Milchzähne weitaus keiner ist, wird entsprechend weniger Dauerdruck benötigt, um die Zähne in ihrer Stellung zu verändern. Jede Ausübung von Druck im Mundinnenraum, d.h. zwischen den Zahnreihen, sollte deshalb weitestgehend vermieden werden.

Dadurch, dass die Vertiefung im wesentlichen über die gesamte Länge des Saugkörpers erstrecht, wird ermöglicht, dass sich die Zunge am Saugkörper entlang nach vorne in ihre natürliche Lage bewegen kann, ohne auf Widerstände, wie z.B. Ausbuchtungen oder Wülste zu stoßen. Durch die Möglichkeit der freieren Bewegung für die Zunge wird der ausgeübte Druck auf Zähne und Kiefer weiter minimiert.

Vorzugsweise weist der Schaft, im Längsschnitt gesehen, eine abgewinkelte Form auf. Die abgewinkelte Form kann entweder als ein scharfer Knick oder aber als eine Biegung bzw. Krümmung vorliegen. Der Schaft stellt im Falle eines Beruhigungssaugers die Verbindung zwischen Lippenschild und Saugkörper dar. Im Fall eines Trinksaugers bildet der Schaft im allgemeinen die Verbindung zwischen dem Saugkörper und dem Flaschenkörper oder einem Hohlraum des Saugers, der dem Flaschenkörper vorgelagert ist.

Vom Lippenschild ausgehend verläuft der Schaft bei dieser Ausführungsform zunächst horizontal zwischen den Lippen und den Frontzahnreihen der Ober- und Unterkiefer hindurch, um dann mit einem Knick oder einer Biegung hinter den oberen Schneidezähnen nach schräg oben Richtung Gaumen anzusteigen. Dadurch liegt das Saugteil höher (d.h. cranial) als eine gedachte Horizontale zwischen der Austrittsstelle des Schaftes aus dem Lippenschild und dem Saugkörper. Der Ausdruck "höher". ist hierbei auf diejenige Stellung des Saugers bezogen, die er einnimmt, wenn er in korrekter Stellung in den Mundraum des Babys oder Kleinkindes eingeführt wird. Dabei liegt die die Vertiefung aufweisende Seite des Saugkörpers zur Zunge hin gerichtet.

Durch die abgewinkelte Form des Schaftes wird bewirkt, dass der Saugkörper in die Gaumenwölbung des Oberkiefers geführt wird und am Gaumen anliegt.

Die oberen und unteren Schneidezähne können sich einander aufgrund des abgewinkelten, erheblich dünneren Schaftes maximal annähern, wobei sie geringer behindert werden als im Fall eines horizontal verlaufenden Schaftes.

Der Verlauf des abgewinkelten Schaftes folgt der sogenannten sagittalen Frontzahnstufe. Dadurch wird die Ausbildung eines durch übermäßiges Nuckeln am Beruhigungssauger mit herkömmlichem Schaft verursachten lutschoffenen Bisses bestmöglich verhindert, zumindest jedoch vermindert.

Darüber hinaus liegt der Saugkörper automatisch am Gaumendach an.

Wie bereits erwähnt, ist es günstig, wenn der Saugkörper, besonders der Schaft, mit möglichst geringen Abmessungen ausgebildet ist. In diesem Zusammenhang hat es sich als vorteilhaft erwiesen, wenn der Saugkörper so ausgebildet ist, dass er sich, in Draufsicht bzw. von unten gesehen, zu seinem vorderen freien Ende hin konisch verjüngt. Dies ermöglicht ein angenehmes Einführen des Saugkörpers in die Mundhöhle des Babys oder Kleinkindes.

Gemäß einer bevorzugten Ausführungsform weisen der Saugkörper und der Schaft zusammen eine Länge von etwa 15 bis 32 mm, insbesondere von etwa 15 bis 30 mm und besonders bevorzugt von etwa 24 bis 28 mm, auf. Untersuchungen haben ergeben, dass die Länge und Breite des für das Saugen relevanten Teils des Kiefers beim Säugling bzw. Kleinkind bis zum Beginn des Eintritts der Milchzähne nur unwesentlich zunimmt. Auch das Breitenwachstum in den späteren Lebensmonaten beträgt nur wenige Millimeter, so dass die angegebenen Längenbereiche für das Saugteil, d.h. für Saugkörper plus Schaft, für alle Lebensalter des Säuglings bzw. Kindes, in denen es einen Sauger benutzt, ausreichend sind. Die verhältnismäßig geringe Länge des Saugteils entspricht eher der Mamille stillender Frauen, welche im allgemeinen Länge zwischen 5 und 15 mm, durchschnittlich 11 mm, aufweist.

Wie bereits erwähnt, ist auch die Form und Größe bzw. Stärke des Schafts für die Verhinderung des Entstehens von Zahnfehlstellungen von wesentlicher Bedeutung. Im Querschnitt, senkrecht zur Longitudinalrichtung des Saugers gesehen, weist der Schaft im allgemeinen die Form eines Rechtecks mit abgerundeten Kanten oder einen ellipsenförmigen Querschnitt auf. Wenn der Sauger in die Mundhöhle eingeführt ist, erstreckt sich der Schaft von dem außerhalb des Mundes befindlichen Lippenschild nach innen in die Mundhöhle bis zum Saugkörper, der am Gaumen anliegt. Der Schaft verläuft somit zwischen den oberen und unteren Zahnreihen der Vorderzähne hindurch, wobei diese bei geschlossener Stellung des Mundes einen Druck auf den Schaft ausüben. Es bedarf nur geringer Mundschließbewegungen und die Frontzähne reagieren auf den Schaft als Dauerdruckkörper. Demzufolge ist es günstig, wenn der Schaft den Zähnen so wenig Angriffsfläche wie möglich bietet. Es gilt somit, den Schaft des Saugers in Breite und Höhe zu minimieren.

Andererseits kann der Schaft nicht beliebig schmal und dünn gestaltet werden. Bei der Herstellung von Saugern sind strenge Normen einzuhalten, die vom Europäischen Komitee für Normung in Brüssel herausgegeben werden. Die Normen enthalten insbesondere auch Anforderungen an die Festigkeit solcher Sauger. Aus Gründen der mechanischen Festigkeit sind somit die angegebenen Richtwerte für Breite und Dicke des Schafts gesetzt.

Vorzugsweise weist der Schaft eine Breite von etwa 3 bis 15 mm, bevorzugt von etwa 3 bis 13 mm und insbesondere von etwa 7 bis 12 mm, auf. Bei Schäften dieser Breite kann mit den gängigen Saugermaterialien im allgemeinen eine ausreichende mechanische Stabilität bzw. Festigkeit erreicht werden.

Der Schaft sollte so dünn wie möglich sein, wie es material- und herstellungstechnisch machbar ist, in jedem Fall unter Berücksichtigung der Normen für Beruhigungssauger und Ernährungs- und Flaschensauger für Säuglinge und Kleinkinder, soweit solche vorhanden sind. Die Dicke des Schafts sollte möglichst 4 mm nicht überschreiten. Auch hier wird durch die Forderung nach mechanischer Stabilität eine Untergrenze festgelegt. In Abhängigkeit von dem verwendeten Material sollte die Dicke mindestens etwa 0,5 mm betragen. Besonders bevorzugt wird in der Praxis der Bereich von etwa 1 bis 3 mm für die Dicke des Schafts. Im Falle eines Schaftes mit innerem Hohlkörper liegt die Dicke des Schaftes vorzugsweise bei etwa 4 bis 6 mm.

Geeignete Materialien für die Herstellung des Saugkörpers und/oder des Schaftes des erfindungsgemäßen Saugers sind Vulkanisate auf der Basis von Naturkautschuklatex, Naturkautschuk oder synthetischem Polyisopren oder Verschnitten daraus oder auch thermoplastische Elastomere. Diese Materialien erfüllen insbesondere die in der genannten Norm aufgestellten Forderungen bezüglich mechanischer Stabilität sowie auch bezüglich der Verträglichkeit. Selbstverständlich kann als Alternative auch Silicon zur Herstellung der genannten Teile verwendet werden.

Des weiteren ist es möglich, den Schaft aus Kunststoffen, wie beispielsweise Polypropylen, herzustellen. Gegebenenfalls kann auch ein sogenannter Hochleistungskunststoff eingesetzt werden, um die Anforderungen bzgl. geringen Abmessungen bei gleichzeitig hoher mechanischer Belastungsfähigkeit zu erfüllen.

Um den Schließbewegungen des Mundes einen möglichst geringen Widerstand entgegen zu setzen, hat es sich als günstig erwiesen, wenn der Härtegrad des Materials für den Saugkörper und den Schaft unterhalb von 50 Shore A, insbesondere zwischen 30 und 45 Shore A liegt, wobei der Bereich zwischen 35 und 45 Shore A am stärksten bevorzugt ist. Diese Härten können beispielsweise durch Verwendung von Gummi oder Elastomeren als Materialien für Saugkörper und Schaft erzielt werden.

Die Erfindung wird nachstehend anhand mehrerer Ausführungsbeispiele mit Bezug auf die beigefügte Zeichnung beschrieben. Darin zeigt:
- Fig. 1: eine Draufsicht auf einen erfindungsgemäßen Beruhigungssauger;
- Fig. 2: eine Unteransicht des Beruhigungssaugers nach Fig. 1;
- Fig. 3: eine perspektivische Ansicht des Beruhigungssaugers nach Fig. 1;
- Fig. 4: ein zweites Ausführungsbeispiel eines erfindungsgemäßen Saugers, der als Ernährungs- bzw. Flaschensauger ausgebildet ist
- Fig. 5: eine Draufsicht auf den Saugkörper mit Schaft eines dritten Ausführungsbei- spieles eines erfindungsgemäßen Beruhigungssaugers;
- Fig. 6: einen Längsschnitt durch den Saugkörper nach Fig. 5 mit Schaft entlang der Schnittlinie VI-VI in Fig. 5;
- Fig. 7: einen Querschnitt durch den Saugkörper entlang der Schnittlinie VII-VII in Fig. 6;
- Fig. 8: einen Längsschnitt durch eine abgewandelte Ausführungsform des Saugkör- pers nach Fig. 5; und
- Fig. 9: einen Querschnitt durch den Saugkörper nach Fig. 8 entlang der Schnittlinie IX-IX in Fig. 8.

Wie dies in den Fig. 1 bis 3 gezeigt ist, weist der erfindungsgemäße Beruhigungssauger einen Saugkörper 1, einen sich an das rückwärtige Ende des Saugkörpers 1 anschlieβenden Schaft 2 sowie ein mit dem Schaft 2 mittelbar oder unmittelbar verbundenes Lippenschild 3 auf. In der Perspektive der Fig. 1 und 2 ist zu erkennen, dass sich der Saugkörper 1 von seinem rückwärtigen Ende ausgehend zu seinem vorderen freien Ende hin konisch verjüngt. Hieraus gibt sich eine gewisse Stromlinienform des Saugkörpers 1 in Richtung der Saugbewegung in die Mundhöhle.

Auf derjenigen Seite des Saugkörpers 1, die bei der Verwendung des Beruhigungssaugers nach unten gerichtet ist (vgl. die Unteransicht in Fig. 2), befindet sich eine längliche Vertiefung 4, welche sich in der gezeigten Ausführungsform über die gesamte Länge des Saugkörpers 1 erstreckt. Die Form der Vertiefung 4 ist am besten in der perspektivischen Ansicht der Fig. 3 zu erkennen. Bei korrektem Einführen in den Mundraum muß der Beruhigungssauger so eingeführt werden, dass die Vertiefung 4 nach unten, d.h: gegen die Zunge (caudal), gerichtet ist, somit in der Stellung, die in Fig. 3 gezeigt ist.

Wie dies in den Fig. 2 und 3 deutlich zu erkennen ist, weist der Saugkörper 1 an seinem vorderen freien Ende keinen Wulst oder dergleichen auf. Vielmehr läuft die Vertiefung 4 zum vorderen Ende des Beruhigungssaugers hin flach aus, so dass die Vertiefung 4 ähnlich einer Schaufel ausgebildet ist. Die Zunge des Babys oder Kleinkindes kann sich somit ohne Widerstand entlang dem Saugkörper 12bewegen.

Der Schaft 2 ist hier mit einer als Biegung 2a ausgebildeten abgewinkelten form versehen, welche bewirkt, dass sich der Saugkörper 1 oberhalb der Stelle des Austritts des Schafts 2 aus dem Lippenschild 3 befindet. Der Schaft 2 ist somit geeignet vorgeformt, damit der Saugkörper 1 bereits zum Gaumen hin ausgerichtet ist, ohne dass ein zusätzlicher Druck durch Zunge oder Zähne erzeugt werden muß. Gemäß einer alternativen Ausführungsform kann der Schaft 1 jedoch auch gerade ausgebildet sein.

In Fig. 4 ist eine weitere Ausführungsform eines Saugers im Längsschnitt gezeigt, welcher als Ernährungs- oder Flaschensauger ausgebildet ist. Der Ernährungssauger weist ebenfalls einen Saugkörper 1 auf, an den sich ein Schaft 2 anschließt. Im Gegensatz zu der vorstehend mit Bezug auf die Fig. 1 bis 3 beschriebenen Ausführungsform weist der Ernährungssauger kein Lippenschild auf. Vielmehr geht der Schaft 2, wie dies bei Ernährungssaugern allgemein üblich ist, in seinem hinteren Bereich in einen Hohlkörper 5 über, der mit dem Schaft 2 einstückig ausgebildet sein kann.

Die in Fig. 4 gezeigte Länge L umfasst die Länge des Saugkörpers 1 und des Schaftes 2. Der Übergang vom Schaft 2 zum Hohlkörper 5 befindet sich an der Stelle, an der die Lippen des Kindes bei in den Mund eingeführtem Sauger anliegen. An seinem dem Schaft 2 entgegengesetzten Ende ist der Hohlkörper 5 mit einem Schraubring oder einer Druckkappe (nicht gezeigt) verbindbar, über den der Sauger an ein Trinkgefäß, wie z.B. eine Trinkflasche, angeschlossen wird. Alternativ ist der Sauger über den Hohlkörper 5 direkt mit dem Trinkgefäß verbunden.

Bei dem Sauger weist der Schaft 2 und der Saugkörper 1 einen inneren Hohlraum auf (nicht dargestellt), der mit dem Inneren des Hohlkörpers 5 und somit mit dem Inneren der Trinkflasche in Verbindung steht.

Der Saugkörper 1 des Ernährungssaugers ist ebenfalls mit einer sich in Längsrichtung erstreckenden Vertiefung 4 versehen, die zum vorderen Ende des Saugkörpers 1 hin flach bzw. im gezeigten Ausführungsbeispiel mit einer nur geringen Krümmung ausläuft.

Gemäß einer weiteren Ausführungsform der Erfindung kann die Vertiefung 4 auch wegfallen, so dass sich die Unterseite des Saugkörpers flach in Längsrichtung des Saugers erstreckt. Dabei beträgt das Verhältnis der Höhe h des Saugkörpers 1 zu seiner Länge I vorzugsweise maximal etwa 0,6. Wie dies in der Fig. 4 zu erkennen ist, setzt sich die Höhe h aus der Höhe h₁ des höchsten Punktes oberhalb der Longitudinalachse und der Höhe h₂ des tiefsten Punktes des Saugkörpers unterhalb der Longitudinalachse zusammen.

In den Fig. 5 bis 7 ist der Saugkörper 1 und der Schaft 2 eines dritten Ausführungsbeispiels eines Beruhigungssaugers dargestellt, der dem in den Fig. 1 bis 3 gezeigten Ausführungsbeispiel ähnlich ist. Auch bei diesem dritten Ausführungsbeispiel ist an der Unterseite des Saugkörpers 1 eine Vertiefung 4 ausgebildet, welche ausgehend von dem vorderen Ende nahe dem nicht dargestellten Lippenschild zum freien Ende 1a des Saugkörpers 1 hin ausläuft und sich verjüngt, wie insbesondere der in Fig. 6 gezeigte Längsschnitt entlang der Linie VI-VI in Fig. 5 durch den Saugkörper 1 zeigt.

Des weiteren sind bei diesem dritten Ausführungsbeispiel die seitlichen Ränder 1b des Saugkörper 1, die die Vertiefung 4 in Längsrichtung begrenzen, nach unten gezogen, wie insbesondere der in Fig. 7 dargestellte Querschnitt durch den Saugkörper 1 entlang der Linie VII-VII in Fig. 6 zeigt. Die nach unten gezogen Ränder 1b sind dabei so gestaltet, dass sie sich zum Randbereich hin verjüngen (vgl. Fig. 7). Durch die sich verjüngenden seitlichen Ränder 1b wird zum einen erreicht, dass der Sauger beim Einsetzen von der Zunge in der Mundhöhle ausgerichtet wird. Zum anderen wird durch die sich verjüngenden Randbereiche des Saugkörpers 1 für die Zunge ein sanfter Übergang zwischen der Unterseite des Saugers in die Gaumenfläche geboten.

Durch den sich zum freien Ende 1a hin verjüngenden Saugkörper 1 einerseits und durch die bei eingesetztem Sauger sanft in den Gaumenbereich übergehenden Ränder 1b andererseits wird erreicht, dass die Zunge ohne spürbaren Widerstand in der Vertiefung 4 entlanggleiten kann, wodurch die natürliche Saug- und Nuckelbewegung der Zunge nicht beeinträchtigt wird.

Wie der Schnitt in Fig. 6 ferner zeigt, hat der Schaft 2 bei dieser abgewandelten Ausführungsform einen geraden Schaftabschnitt 2b, der in Längsrichtung A des Saugers verläuft. Der gerade Schaftabschnitt 2b geht in einen abgewinkelten Stützabschnitt 2c über, welcher unter einem vorgegebenen Winkel bezogen auf die Längsachse des geraden Schaftabschnittes 2b verläuft. Der Winkel, mit dem der Stützabschnitt 2c relativ zum geraden Schaftabschnitt 2b verläuft, ist dabei so gewählt, dass der Oberkiefer und der Unterkiefer bzw. die oberen und unteren Frontzähne in ihrer physiologisch korrekten Stellung zueinander angeordnet sind und vom Stützabschnitt 2c abgestützt werden, wenn der Sauger im Mund gehalten ist.

Der abgewinkelte Stützabschnitt 2c geht in einen Schaftübergang 2d über, welcher gleichfalls abgewinkelt ist, jedoch mit geringerem Neigungswinkel als der abgewinkelte Stützabschnitt 2c. Die Länge und der Neigungswinkel dieses Übergangsabschnittes 2d sind so gewählt, dass der Saugkörper 1 bei im Mund gehaltenem Sauger gleichmäßig am Gaumen anliegt, ohne dass hierzu von der Zunge des Kindes eine Kraft auf den Saugkörpers 1 aufgebracht werden muß.

In den Fig. 8 und 9 ist eine abgewandelte Ausführungsform des in den Fig. 5 bis 7 gezeigten dritten Ausführungsbeispieles dargestellt, wobei Fig. 8 einen Längsschnitt durch diese abgewandelte Ausführungsform zeigt, der dem in Fig. 6 gezeigten Längsschnitt entspricht.

Wie Fig. 8 zeigt, entspricht der Schaft 2 bei dieser abgewandelten Ausführungsform dem Schaft 2 beim dritten Ausführungsbeispiel und weist gleichfalls einen geraden Schaftabschnitt 2b, einen abgewinkelten Stützabschnitt 2c sowie einen Übergangsabschnitt 2d auf, mit welchem der Schaft 2 in den Saugkörper 1 übergeht. Verglichen mit dem Übergang des Schaftes 2 in den Saugkörper 1 beim dritten Ausführungsbeispiel ist der Saugkörper 1 bei dieser abgewandelten Ausführungsform jedoch stärker ausgebildet.

Durch die größere Materialstärke ist an der Unterseite des Saugkörpers 1 eine Verdikkung in Form eines Sattels 1c gebildet. Dieser Sattel 1c geht in die an der Unterseite des Saugkörpers 1 ausgebildete Vertiefung 4 über, welche sich bis zum freien Ende 1a des Saugkörpers 1 erstreckt, wobei durch den Sattel 1c die Vertiefung 4 weniger stark ausgebildet ist und eine geringere Tiefe aufweist, wie Fig. 9 zeigt, in der ein Querschnitt durch den Saugkörper 1 entlang der Linie XI-XI dargestellt ist.

Durch den Sattel 1c wird erreicht, dass der Sauger durch die Zunge des Kindes mit geringer Kraft gegen den Gaumen gedrückt wird und so seine für die Saug- und Nuckelbewegung der Zunge optimale Lage in der Mundhöhle beibehält.

## Patentansprüche

1. Sauger, aufweisend einen Saugkörper (1) sowie einen Schaft (2), wobei der Saugkörper (1) mit einer in Längsrichtung des Saugers verlaufenden Vertiefung (4) versehen ist, **dadurch gekennzeichnet, dass** sich die Vertiefung (4) über die gesamte Länge des Saugkörpers (1) erstreckt und, im Längsschnitt gesehen, zum vorderen freien Ende (1a) des Saugkörpers (1) hin flach ausläuft.

2. Sauger, aufweisend einen Saugkörper (1) sowie einen Schaft (2), **dadurch gekennzeichnet, dass** der Saugkörper (1) eine flache Unterseite aufweist, die sich im wesentlichen parallel zur Längsachse A des Saugers erstreckt.

3. Sauger nach Anspruch 2, **dadurch gekennzeichnet, dass** das Verhältnis der maximalen Höhe h des Saugkörpers zu seiner Länge I höchstens 0,7, vorzugsweise höchstens 0,6 und besonders bevorzugt höchstens 0,5 beträgt.

4. Sauger nach einem der Ansprüche 1 bis 3, **dadurch gekennzeichnet, dass** er als Beruhigungssauger ausgebildet ist, der ein mit dem Schaft mittelbar oder unmittelbar verbundenes Lippenschild (3) aufweist.

5. Sauger nach Anspruch 4, **dadurch gekennzeichnet, dass** der Schaft (2), im Längsschnitt gesehen, eine abgewinkelte Form aufweist.

6. Sauger nach einem der vorstehenden Ansprüche, **dadurch gekennzeichnet, dass** sich der Saugkörper, in Draufsicht gesehen, zu seinem vorderen freien Ende (1a) hin konisch verjüngt.

7. Sauger nach einem der vorstehenden Ansprüche, **dadurch gekennzeichnet, dass** der Schaft (2) eine Breite von etwa 3 bis 15 mm, vorzugsweise 3 bis 13 mm, aufweist.

8. Sauger nach Anspruch 7, **dadurch gekennzeichnet, dass** der Schaft (2) eine Breite von etwa 7 bis 12 mm aufweist.

9. Sauger nach einem der vorstehenden Ansprüche, **dadurch gekennzeichnet, dass** der Schaft (2) eine Dicke von etwa 0,5 bis 6 mm und vorzugsweise 0,5 bis 4 mm aufweist.

10. Sauger nach Anspruch 9, **dadurch gekennzeichnet, dass** der Schaft (2) eine Dicke von etwa 1 bis 3 mm aufweist.

11. Sauger nach mindestens einem der vorstehenden Ansprüche, **dadurch gekennzeichnet, dass** der Saugkörper (1) und der Schaft (2) eine Gesamtlänge von etwa 15 bis 32 und vorzugsweise etwa 15 bis 30 mm aufweisen.

12. Sauger nach Anspruch 11, **dadurch gekennzeichnet, dass** der Saugkörper (1) und der Schaft (2) eine Gesamtlänge von etwa 24 bis 28 mm aufweisen.

13. Sauger nach mindestens einem der vorstehenden Ansprüche, **dadurch gekennzeichnet, dass** der Saugkörper (1) aus einem Vulkanisat auf der Basis von Naturkautschuk, Naturkautschuklatex oder synthetischem Polyisopren oder Verschnitten daraus oder aus Silicon oder aus einem thermoplastischen Elastomer hergestellt ist.

14. Sauger nach mindestens einem der vorstehenden Ansprüche, **dadurch gekennzeichnet, dass** der Schaft (2) aus einem Vulkanisat auf der Basis von Naturkautschuk, Naturkautschuklatex oder synthetischem Polyisopren oder Verschnitten daraus oder aus Silicon oder aus einem thermoplastischen Elastomer hergestellt ist.

15. Sauger nach einem der Ansprüche 1 bis 14, **dadurch gekennzeichnet, dass** der Schaft aus Kunststoff hergestellt ist.

16. Sauger nach mindestens einem der Ansprüche 1 bis 15, **dadurch gekennzeichnet, dass** der Saugkörper als Hohlkörper ausgebildet ist.

17. Sauger nach mindestens einem der Ansprüche 1 bis 15, **dadurch gekennzeichnet, dass** der Sauger als massiver Körper ausgebildet ist.

18. Sauger nach einem der vorhergehenden Ansprüche, **dadurch gekennzeichnet, dass** der Saugkörper (1) seitlich nach unten gezogene Ränder (1b) aufweist, die die Vertiefung (4) seitlich begrenzen, wobei sich die Ränder (1b) quer zur Längsrichtung des Saugkörpers (1) gesehen zum Randende hin vorzugsweise verjüngen.

19. Sauger nach einem der vorhergehenden Ansprüche, **dadurch gekennzeichnet, dass** an dem Übergang des Schaftes (2) in den Saugkörper (1) an der Unterseite des Saugkörpers (1) eine sattelförmige Erhebung (1c) ausgebildet ist, welche in die Vertiefung (4) übergeht.

20. Sauger nach einem der vorhergehenden Ansprüche, **dadurch gekennzeichnet, dass** der Schaft (2) mehrfach abgewinkelt ist und einen geraden Schaftabschnitt (2b), einen sich an diesen anschließenden abgewinkelten Stützabschnitt (2c), welcher unter einem Winkel geneigt zur Längsrichtung des geraden Schaftabschnittes (2b) sowie einen sich an den Stützabschnitt (2c) anschließenden gleichfalls abgewinkelten Übergangsabschnitt (2d) aufweist, mit dem der Schaft (2) in den Saugkörper (1) übergeht.

21. Saugkörper nach Anspruch 20, **dadurch gekennzeichnet, dass** der Winkel, mit dem der abgewinkelte Stützabschnitt (2c) relativ zur Längsrichtung des geraden Schaftabschnittes (2b) geneigt verläuft, so gewählt ist, dass der Stützabschnitt (2c) den Oberkiefer und den Unterkiefer bzw. die oberen und unteren Frontzähne in einer physiologisch korrekten Stellung relativ zueinander hält und abstützt.

22. Saugkörper nach Anspruch 20 oder 21, **dadurch gekennzeichnet, dass** der Winkel, mit dem der Übergangsabschnitt (2d) relativ zur Längsrichtung des geraden Schaftabschnittes(2b) geneigt verläuft, so gewählt ist, dass der Saugkörper (1) bei eingesetztem Sauger gleichmäßig am Gaumen anliegt.

## Claims

1. A teat including a suction body (1) as well as a shaft (2), wherein the suction body (1) is provided with a recess (4) extending in longitudinal direction of the teat, **characterized in that** the recess (4) extends across the entire length of the suction body (1) and tapers off flat towards the front free end (1a) of the suction body (1) viewed in longitudinal section.

2. A teat including a suction body (1) as well as a shaft (2), **characterized in that** the suction body (1) has a flat bottom extending substantially parallel to the longitudinal axis A of the teat.

3. The teat according to claim 2, **characterized in that** the ratio of the maximum height h of the suction body to its length 1 is at most 0.7, preferably at most 0.6 and particularly preferred at most 0.5.

4. The teat according to any one of claims 1 to 3, **characterized in that** it is formed as a pacifier, which has a lip guard (3) directly or indirectly connected to the shaft.

5. The teat according to claim 4, **characterized in that** the shaft (2) has an angled shape viewed in longitudinal section.

6. The teat according to anyone of the preceding claims, **characterized in that** the suction body conically tapers towards its front free end (1a) viewed in plan view.

7. The teat according to anyone of the preceding claims, **characterized in that** the shaft (2) has a width of about 3 to 15 mm, preferably 3 to 13 mm.

8. The teat according to claim 7, **characterized in that** the shaft (2) has a width of about 7 to 12 mm.

9. The teat according to anyone of the preceding claims, **characterized in that** the shaft (2) has a thickness of about 0.5 to 6 mm and preferably 0.5 to 4 mm.

10. The teat according to claim 9, **characterized in that** the shaft (2) has a thickness of about 1 to 3 mm.

11. The teat according to at least one of the preceding claims, **characterized in that** the suction body (1) and the shaft (2) have a total length of about 15 to 32 and preferably about 15 to 30 mm.

12. Teat according to claim 11, **characterized in that** the suction body (1) and the shaft (2) have a total length of about 24 to 28 mm.

13. The teat according to at least one of the preceding claims, **characterized in that** the suction body (1) is manufactured from a vulcanization product based on natural rubber, natural rubber-latex or synthetic polyisoprene or blends thereof or from silicone or from a thermoplastic elastomer.

14. The teat according to at least one of the preceding claims, **characterized in that** the shaft (2) is manufactured from a vulcanization product based on natural rubber, natural rubber-latex or synthetic polyisoprene or blends thereof or from silicone or from a thermoplastic elastomer.

15. The teat according to any one of claims 1 to 14, **characterized in that** the shaft is manufactured from plastic.

16. The teat according to at least one of claims 1 to 15, **characterized in that** the suction body is formed as a hollow body.

17. The teat according to at least one of claims 1 to 15, **characterized in that** the teat is formed as a solid body.

18. The teat according to anyone of the preceding claims, **characterized in that** the suction body (1) has edges (1b) laterally extended down, which laterally delineate the recess (4), wherein the edges (1b) preferably taper towards the edge end viewed transversely to the longitudinal direction of the suction body (1).

19. The teat according to anyone of the preceding claims, **characterized in that** a saddle-shaped elevation (1c) is formed at the transition of the shaft (2) to the suction body (1) at the bottom of the suction body (1), which transitions to the recess (4).

20. The teat according to anyone of the preceding claims, **characterized in that** the shaft (2) is angled several times and has a straight shaft section (2b), an angled support section (2c) joining thereto, which is inclined at an angle to the longitudinal direction of the straight shaft section (2b), as well as a similarly angled transitional section (2d) joining to the support section (2c), with which the shaft (2) transitions to the suction body (1).

21. The suction body according to claim 20, **characterized in that** the angle, at which the angled support section (2c) extends inclined relatively to the longitudinal direction of the straight shaft section (2b), is selected such that the support section (2c) holds and supports the upper and lower jaw or upper and lower front teeth in a physiologically correct position relatively to each other.

22. The suction body according to claim 20 or 21, **characterized in that** the angle, at which the transitional section (2d) extends inclined relatively to the longitudinal direction of the straight shaft section (2b), is selected such that the suction body (1) evenly abuts the palate with the teat inserted.

## Revendications

1. Tétine, comprenant un corps de tétine (1) ainsi qu'une tige (2), telle que le corps de tétine (1) est pourvu d'un renfoncement (4) qui s'étend en direction longitudinale de la tétine, **caractérisée en ce que** le renfoncement (4) s'étend sur la totalité de la longueur du corps de tétine (1) et, vu en coupe longitudinale, se termine à plat vers l'extrémité antérieure libre (1a) du corps de tétine (1).

2. Tétine, comprenant un corps de tétine (1) ainsi qu'une tige (2), **caractérisée en ce que** le corps de tétine (1) présente une face inférieure plane qui s'étend essentiellement parallèlement à l'axe longitudinal (A) de la tétine.

3. Tétine selon la revendication 2, **caractérisée en ce que** le rapport de la hauteur maximum h du corps de tétine sur sa longueur 1 est au maximum 0,7, de préférence au maximum 0,6, et de façon particulièrement préférée au maximum 0,5.

4. Tétine selon l'une des revendications 1 à 3, **caractérisée en ce qu'**elle est réalisée sous forme de tétine sucette, qui comprend un flasque à lèvres (3) relié directement ou indirectement à la tige.

5. Tétine selon la revendication 4, **caractérisée en ce que** la tige (2) présente une forme coudée, vue en direction longitudinale.

6. Tétine selon l'une des revendications précédentes, **caractérisée en ce que** le corps de tétine, vu en vue de dessus, va en se rétrécissant de manière conique vers son extrémité antérieure libre (1a).

7. Tétine selon l'une des revendications précédentes, **caractérisée en ce que** la tige (2) a une largeur d'environ 3 à 15 mm, de préférence 3 à 13 mm.

8. Tétine selon la revendication 7, **caractérisée en ce que** la tige (2) a une largeur d'environ 7 à 12 mm.

9. Tétine selon l'une des revendications précédentes, **caractérisée en ce que** la tige (2) a une épaisseur d'environ 0,5 à 6 mm et de préférence 0,5 à 4 mm.

10. Tétine selon la revendication 9, **caractérisée en ce que** la tige (2) a une épaisseur d'environ 1 à 3 mm.

11. Tétine selon l'une au moins des revendications précédentes, **caractérisée en ce que** le corps de tétine (1) et la tige (2) ont une longueur totale d'environ 15 à 32, et de préférence d'environ 15 à 30 mm.

12. Tétine selon la revendication 11, **caractérisée en ce que** le corps de tétine (1) et la tige (2) ont une longueur totale d'environ 24 à 28 mm.

13. Tétine selon l'une au moins des revendications précédentes, **caractérisée en ce que** le corps de tétine (1) est fabriqué à partir d'un produit vulcanisé à base de caoutchouc naturel, de latex de caoutchouc naturel, ou de polyisoprène synthétique ou de mélanges de ceux-ci, ou de silicone ou d'un élastomère thermoplastique.

14. Tétine selon l'une au moins des revendications précédentes, **caractérisée en ce que** la tige (2) est fabriquée à partir d'un produit vulcanisé à base de caoutchouc naturel, de latex de caoutchouc naturel, ou de polyisoprène synthétique ou de mélanges de ceux-ci, ou de silicone ou d'un élastomère thermoplastique.

15. Tétine selon l'une des revendications 1 à 14, **caractérisée en ce que** la tige est fabriquée en matière plastique.

16. Tétine selon l'une au moins des revendications 1 à 15, **caractérisée en ce que** le corps de tétine est réalisé sous forme de corps creux.

17. Tétine selon l'une au moins des revendications 1 à 15, **caractérisée en ce que** la tétine est réalisée sous forme de corps massif.

18. Tétine selon l'une des revendications précédentes, **caractérisée en ce que** le corps de tétine (1) comporte latéralement des bordures (1b) tirées vers le bas, qui délimitent latéralement le renfoncement (4), et les bordures (1b) vont de préférence en se rétrécissant vers l'extrémité de la bordure, vues perpendiculairement à la direction longitudinale du corps de tétine (1).

19. Tétine selon l'une des revendications précédentes, **caractérisée en ce que**, à la transition de la tige (2) vers le corps de tétine (1) à la face inférieure du corps de tétine (1), il est formé un relief (1c) en forme de selle, qui se transforme dans le renfoncement (4).

20. Tétine selon l'une des revendications précédentes, **caractérisée en ce que** la tige (2) est coudée plusieurs fois et comporte un tronçon de tige rectiligne (2b), un tronçon de soutien coudé (2c) qui se raccorde à celui-ci et s'étend sous un angle incliné par rapport à la direction longitudinale du tronçon de tige rectiligne (2b), ainsi qu'un tronçon de transition (2d) qui se raccorde au tronçon de soutien (2c) et qui est également coudé, au moyen duquel la tige (2) se transforme dans le corps de tétine (1).

21. Tétine selon la revendication 20, **caractérisée en ce que** l'angle par lequel le tronçon de soutien coudé (2c) s'étend de manière inclinée par rapport à la direction longitudinale du tronçon de tige rectiligne (2b) est ainsi choisi que le tronçon de soutien (2c) maintient et soutient la mâchoire supérieure et la mâchoire inférieure, c'est-à-dire les dents antérieures supérieures et les dents antérieures inférieures, dans une position physiologiquement correcte les unes par rapport aux autres.

22. Tétine selon la revendication 20 ou 21, **caractérisée en ce que** l'angle sous lequel le tronçon de transition (2d) est incliné par rapport à la direction longitudinale du tronçon de tige rectiligne (2b) est ainsi choisi que le corps de tétine (1) s'applique de façon régulière contre le palais lorsque la tétine est utilisée.
